# EUROPÄISCHE PATENTSCHRIFT

(11) **EP 1 040 013 B1**
(45) Veröffentlichungstag und Bekanntmachung des Hinweises auf die Patenterteilung: **04.10.2001**
(21) Anmeldenummer: 98966552.6
(22) Anmeldetag: 16.12.1998
(51) Int. Cl.: B42D 1/00

(54) **DRUCKPRODUKT**
PRINTED PRODUCT
PRODUIT D'IMPRIMERIE

(30) Priorität: 16.12.1997 DE 19755692
(43) Veröffentlichungstag der Anmeldung: 04.10.2000
(73) Patentinhaber: Koenig & Bauer Aktiengesellschaft, 97080 Würzburg (DE)
(72) Erfinder: HILLEBRAND, Bernd, Anton, D-97493 Bergrheinfeld (DE)
(86) Internationale Anmeldenummer: DE9803698
(87) Internationale Veröffentlichungsnummer: WO9930909

(56) Entgegenhaltungen:
- DE-U- 8 702 826
- US-A- 3 930 700
- US-A- 4 685 699

## Beschreibung

Die Erfindung betrifft ein Verfahren zur Herstellung einer Zeitung gemäß dem Oberbegriff des Anspruches 1.

Die DE 93 15 431 U1 offenbart eine Vorrichtung zur abfallosen Perforation von Bedruckstoffen in Rotationsdruckmaschinen.

Die DE 87 02 826 U1 zeigt ein Blatt einer Zeitung mit von Perforationen umgebenen Informationsfeldern.

Die US 46 85 699 A beschreibt ein mit Perforationen versehenes Blatt zum Einlegen in eine Zeitung.

Durch die US 39 30 700 A ist eine Veröffentlichung mit heraustrennbaren Karten bekannt.

Der Erfindung liegt die Aufgabe zugrunde, ein Druckprodukt zu schaffen.

Mit der Erfindung werden insbesondere folgende Vorteile erzielt:

Bei einem Zeitungsprodukt oder zeitungsähnlichem Produkt wie z. B. einer Gratiszeitung mit privaten Kleinanzeigen können ganze Seiten oder Teilbereiche von Seiten z. B. einzelne Spalten mit bestimmten Inhalten z. B. die Aktienwerte, die Fußballergebnistabellen, das Fernsehprogramm oder die Kleinanzeigen bestimmter Rubriken z. B. die Rubrik "Kinderspielsachen" oder "BMW" in einer sehr einfachen Form aus dem Gesamtprodukt herausgenommen werden.

In den bisher bekannten Gratiszeitungen z. B. werden unter einer großen Anzahl von verschiedenen vordefinierten Rubriken mehr oder weniger kleine private und gewerbliche Kleinanzeigen abgedruckt. Die Kunden dieser Druckprodukte kaufen diese Produkte in der Regel um ganz bestimmte vordefinierte Informationsgruppen zu entnehmen. So werden z. B. von einem Kunden die Rubriken "Kinderspielzeug" und "BMW" herausgesucht um zu erfahren welcher Privatmann derartige Dinge zu verkaufen hat. In der Regel beginnen nun die Schwierigkeiten die gezielten Informationsgruppen schnell und in praktischer Form aus dem unhandlichen und oft ansonsten nicht weiter interessanten Gesamtprodukt zu "entnehmen". Es wird entweder die ganze Seite oder Teilbereiche des Produktes herausgerissen oder herausgeschnitten, mit Stiften gekennzeichnet oder die wichtigsten Informationen wie z. B. die Telefonnummer auf einem Zettel notiert.

Die Erfindung sieht nun vor die Informationsblöcke, d. h. inhaltlich verbundene Teile in dem Zeitungs- oder zeitungsähnlichem Produkt jeweils mit einer Perforation so zu umrahmen, d. h. zu begrenzen, daß diese leicht ohne zusätzlichen Hilfsmitteln wie z. B. einer Schere aus dem Gesamtprodukt herausgenommen werden können. Durch den in der Regel spaltenweisen Informationsaufbau dieser Produkte wird diese Möglichkeit unterstützt.

Ausführungsbeispiele der Erfindung sind in den Zeichnungen dargestellt und werden im folgenden näher beschrieben.
Es zeigen:
- Fig. 1: eine schematische Darstellung einer Längsperforiereinrichtung;
- Fig. 2: eine Einzelheit nach Fig. 1;
- Fig. 3: eine schematische Darstellung einer Zeitungsseite;
- Fig. 4: eine schematische Darstellung einer vier broadsheetseitenbreiten Warenbahn;
- Fig. 5: eine schematische Darstellung einer Warenbahn mit variabler Breite.

Bei dem vorliegenden Druckprodukt ist es möglich wahlweise einen inhaltlich verbundenen Informationsblock, z. B. eine Anzeige, eine Gruppe von Anzeigen, eine Gruppe von Anzeigen in Form einer Rubrik oder ganze bzw. Teile von Spalten mit Längsperforationen 2; 3; 4; 6 und/oder Querperforationen 7, 8, 9, 11 zu umgeben und so aus dem Druckprodukt heraus zu trennen.

Nachfolgend ist am Beispiel einer schematisch dargestellten Gratiszeitungsseite das Prinzip dargestellt. Wichtig ist dabei, daß die Perforationen nach Möglichkeit auf die Informationsblöcke von Vorder- und Rückseite abgestimmt sind.

Maschinentechnisch kann diese multifunktionale Perforation wie folgt erzielt werden.

Geht man davon aus, daß das Zeitungsprodukt als Broadsheetprodukt spaltenförmig aufgebaut ist und alle Seiten mit der gleichen Spaltenbreite realisiert werden, läßt sich die Längsperforationseinrichtung an einer Stelle anordnen, an der mehrere oder auch alle Bahnen oder Bahnstränge zusammengefaßt sind. Dadurch genügt eine Längsperforationseinrichtung 1 mit mehreren quer zur Warenbahn breitenvariabel einstellbaren Perforiermessern (Fig. 1; Fig. 2).

Sollen dagegen einzelne Seiten unterschiedlich längsperforiert werden, so müssen diese Seiten bzw. die zugehörigen Warenbahnen mit einer separaten Längsperforationseinrichtung ausgestattet werden.

Das Querverschieben der einzelnen Längsperforationsmesser kann manuell oder automatisiert erfolgen und bedarfsweise ferngesteuert ausgeführt werden.

Die Querperforation kann im einfachsten Fall für alle Seiten des Produktes einheitlich sein. In diesem Falle ist nur eine Querperforationseinrichtung notwendig. Haben alle Seiten nur eine einzige Querperforation so genügt ein Querperforationsmesser.

Werden mehrere Querperforationen benötigt so muß die Querperforationseinrichtung mit mehreren Querperforationsmessern ausgestattet sein. Idealerweise sind die Querperforationsmesser so angeordnet, daß sie in der Anzahl als auch in der Umfangsposition und damit die Abstände der Perforationslinien variiert werden können.

Im Extremfall hat jede Seite mehrere von Seite zu Seite unterschiedlichen Querperforationslinie, die über die ganze Seitenbreite oder über eine Teilbreite der Seite z. B. einer längsperforierten Spalte gehen können. In diesem Fall ist es notwendig, daß jede Warenbahn mit einer Querperforationseinrichtung ausgestattet ist, die pro notwendiger Anzahl Querperforationen über die Breite der Warenbahn und pro notwendiger Anzahl Querperforationen über die eines Zylinderumfanges oder eines halben Zylinderumfanges entsprechende Länge der warenbahn jeweils ein Querperforationsmesser enthält.

Der Messerhalter ist so auszuführen, daß die jeweilige Messerposition in Quer- und in Umfangsrichtung variiert werden kann, unterschiedliche Perforationsmesser mit unterschiedlichen Breiten eingesetzt werden können und die Anzahl der Messer und deren Umfangspositionen zueinander verändert werden können.

Der Einsatz eines elektronisch gesteuerter unabhängiger Antriebes dieser Perforationseinrichtung erleichtert dabei die Synchronisierung von Perforation und Rotation und einer einer exakt registerhaltigen Perforation.

Wird das Produkt als Tabloid erzeugt, so wird die "Spaltenperforation" mit der Querperforationseinrichtung erzeugt, Die im Endprodukt waagerechte Perforation in Leserichtung dagegen wird mit der Längsperforationseinrichtung realisiert. Soll das Produkt nicht durchgehend waagerecht, sondern auch teilweise z. B. spaltenweise perforiert werden, so wird ähnlich wie bei einem Skip-Slitter-Messer der perforierende Umfang des Längsperforationsmessers entsprechend der Spaltenbreite eingeteilt.

Um möglichst flexibel auf verschiedene Spaltenbreiten und auf zu perforierende bzw. nicht zu perforierende Spalten innerhalb ein und der selben Perforationsspur reagieren zu können, ist es notwendig das der Längsperforationsmesserhalter universal eingesetzt werden kann. Dafür ist es notwendig, daß dieser beliebig quer zur Bahnlaufrichtung verschoben werden kann und verschiedene Perforiermesser mit unterschiedlicher Umfangsausprägung oder noch besser verschiedene einzelne Messerumfangssegmente an beliebiger Stelle aufnehmen kann. Dadurch ist es möglich an jeder beliebigen Stelle der Seite beliebig breite und beliebig häufig unterbrochene Perforationslinie erzeugen kann.

Nach einer anderen Ausführungsvariante kann z. B. in einer doppelbreiten Rotation für die Produkte von Zeitungen oder zeitungsähnlichen Produkten neben einer ganzen, einer halben und einer viertelbreiten Warenbahn gleichzeitig auch eine Bahn eingesetzt werden, die eine beliebige variable Breite hat. Dadurch kann die Gesamtfläche des Produktes stufenlos variable verändert werden ohne daß die ursprünglichen Außenmaße des Produktes wie z. B. bei einer generellen Bahnbreitenveränderung aller Bahnen verändert wird.

Als technisch günstig erweist es sich dabei bei einfachbreiten Rotationen mit variablen Bahnbreiten zwischen der halben und der ganzen Bahnbreite und bei doppelbreiten Rotationen mit variablen Bahnbreiten zwischen einer viertel und einer halben Bahnbreite zu arbeiten. Der Grund hierfür ist, daß sehr schmale Bahnbreiten (schmäler als eine Broadsheetseite) maschinentechnisch schwierig zu handhaben sind und eine zu große Anzahl unterschiedlicher Bahnbreiten unwirtschaftlich in der Beschaffung sind. So kann z. B. in einer doppelbreiten Rotation mit einer 3/8 breiten und einer standardmäßig vorhanden 1/2 breiten Bahn der gleiche Effekt erzielt werden wie mit einer 7/8 breiten Bahn (Fig. 4; Fig. 5).

Der beliebig breite zusätzliche Bahnstreifen kann für alle in der Zeitungsrotation realisierbaren Produkte wie z. B. Broadsheetprodukt, Tabloidprodukt, Magazinprodukt usw. angewandt werden und mit den in der Zeitungs-Rotation üblichen Bahnführungselementen wie Wendestangen, Mischeinrichtungen, Trichtergruppen usw. verarbeitet und mit deren Hilfe an nahezu beliebiger Stelle im Produkt plaziert werden. Des weiteren ist es möglich diese breitenvariablen Bahnstreifen, die zu teilbreiten Seitenstreifen verarbeitet werden im Gesamtprodukt mit allen bekannten Hilfseinrichtungen z. B. Heft- oder Klebeeinrichtungen usw. zu fixieren. Ebenso ist es möglich mehrere Bahnen mit variabler Bahnbreite gleichzeitig einzusetzen und zu verarbeiten.

### Bezugszeichenliste

- 1: Längsperforiereinrichtung
- 2: Längsperforation
- 3: Längsperforation
- 4: Längsperforation
- 5: -
- 6: Längsperforation
- 7: Querperforation
- 8: Querperforation
- 9: Querperforation
- 10: -
- 11: Querperforation

## Patentansprüche

1. Verfahren zur Herstellung einer Zeitung, wobei in einer Rollenrotationsdruckmaschine eine Mehrzahl von Warenbahnen oder Teilwarenbahnen übereinander geführt werden, **dadurch gekennzeichnet, daß** vor dem Querschneiden einer Teilwarenbahn in die Teilwarenbahn Perforationen (2 bis 4; 6 bis 9; 11) eingebracht werden, so **daß** mindestens ein inhaltlich verbundener Teil, d. h. ein Informationsblock, mittels Perforationen (2 bis 4; 6 bis 9; 11) und mindestens eine Spalte von einer über die gesamte Höhe einer Seite durchgehenden Perforation (2; 3; 4; 6) begrenzt wird.

2. Verfahren nach Anspruch 1, **dadurch gekennzeichnet, daß** mindestens eine Anzeige von Perforationen (2 bis 4; 6 bis 9; 11) begrenzt ist.

3. Verfahren nach Anspruch 1, **dadurch gekennzeichnet, daß** mehrere Anzeigen von Perforationen (2 bis 4; 6 bis 9; 11) begrenzt sind.

4. Verfahren nach Anspruch 1, **dadurch gekennzeichnet, daß** jede Anzeigen einzeln von Perforationen (2 bis 4; 6 bis 9; 11) begrenzt ist.

5. Verfahren nach Anspruch 1, **dadurch gekennzeichnet, daß** mindestens eine Anzeige aufweisende Rubrik von Perforationen (2 bis 4; 6 bis 9; 11) begrenzt ist.

6. Verfahren nach Anspruch 1, **dadurch gekennzeichnet, daß** die Perforationen (2 bis 4; 6 bis 9; 11) vor dem Falzen in die Teilwarenbahn eingebracht werden.

7. Verfahren nach Anspruch 1, **dadurch gekennzeichnet, daß** die Perforationen (2 bis 4; 6 bis 9; 11) als Längs- und Querperforationen (2 bis 4; 6 bis 9; 11) ausgebildet sind.

8. Verfahren nach Anspruch 1, **dadurch gekennzeichnet, daß** eine Mehrzahl von unterschiedlich beabstandeten Längs- und/oder Querperforationen (2 bis 4; 6 bis 9; 11) vorgesehen ist.

9. Verfahren nach Anspruch 1, **dadurch gekennzeichnet, daß** zumindest eine Außenkante einer Teilwarenbahn nicht deckungsgleich mit den Außenkanten oder einer Falzlinie ist.

10. Verfahren nach Anspruch 1, **dadurch gekennzeichnet, daß** die Zeitung auf einer Zeitungs-Rollenrotationsdruckmaschine hergestellt wird.

11. Verfahren nach Anspruch 1, **dadurch gekennzeichnet, daß** die Teilwarenbahnen mit Perforationen versehen und anschließend zu Signaturen quergeschnitten werden.

12. Verfahren nach Anspruch 1, **dadurch gekennzeichnet, daß** mit den Warenbahnen konstanter Breite eine oder mehrere Teilwarenbahnen einer vorwählbaren, zumindest etwas schmaleren Breite kombiniert und so zusammengeführt werden, **daß** ein Rand der variierbar schmaleren Teilwarenbahnen deckungsgleich oder parallel zu einem Rand der konstant breiten Warenbahn oder Teilwarenbahn verläuft.

13. Verfahren nach Anspruch 12, **dadurch gekennzeichnet, daß** die quergeschnittenen, abgestuft schmaleren Teilwarenbahnen seitenkantenparallel mit den Warenbahnen oder Teilwarenbahnen kombinierbar zwischen Warenbahnen oder Teilwarenbahnen einlegbar oder an Warenbahnen oder Teilwarenbahnen fixierbar sind.

14. Verfahren nach Anspruch 1, **dadurch gekennzeichnet, daß** die Zeitung als Broadsheet-, Tabloid- oder Magazinprodukt ausgebildet ist.

15. Verfahren nach Anspruch 10, **dadurch gekennzeichnet, daß** die Zeitungen in Vierseiten-, Achtseiten- oder 16-Seiten-Zeitungs-Rollenrotationsdruckmaschinen herstellbar sind.

16. Verfahren nach Anspruch 1, **dadurch gekennzeichnet, daß** zumindest in einige der Warenbahnen und/oder Teilwarenbahnen kreisförmige oder andere beliebige geometrische Formen aufweisende oder zur Warenbahntransportrichtung schräg verlaufende Perforationen eingebracht werden.

17. Verfahren nach Anspruch 1, **dadurch gekennzeichnet, daß** mit einer Längsperforationseinrichtung mehrere übereinanderliegende Bahnen perforiert werden.

18. Verfahren nach Anspruch 1, **dadurch gekennzeichnet, daß** mit einer Längsperforationseinrichtung alle übereinanderliegenden Bahnen perforiert werden.

## Claims

1. Method of producing a newspaper, a plurality of webs or part webs being led over one another in a web-fed rotary newspaper press, **characterized in that** before a part web is cut across, perforations (2 to 4; 6 to 9; 11) are introduced into the part webs, so that at least one part which is connected in terms of content, for example an information block, is bounded by means of perforations (2 to 4; 6 to 9; 11), and at least one column is bounded by a perforation (2; 3; 4; 6) that is continuous over the entire height of a page.

2. Method according to Claim 1, **characterized in that** at least one advertisement is bounded by perforations (2 to 4; 6 to 9; 11).

3. Method according to Claim 1, **characterized in that** a plurality of advertisements are bounded by perforations (2 to 4; 6 to 9; 11).

4. Method according to Claim 1, **characterized in that** each advertisement is individually bounded by perforations (2 to 4; 6 to 9; 11).

5. Method according to Claim 1, **characterized in that** at least one section having advertisements is bounded by perforations (2 to 4; 6 to 9; 11).

6. Method according to Claim 1, **characterized in that** the perforations (2 to 4; 6 to 9; 11) are introduced into the part webs before they are folded.

7. Method according to Claim 1, **characterized in that** the perforations (2 to 4; 6 to 9; 11) are formed as longitudinal and transverse perforations (2 to 4; 6 to 9; 11).

8. Method according to Claim 1, **characterized in that** a plurality of longitudinal and/or transverse perforations (2 to 4; 6 to 9; 11) spaced apart differently from one another is provided.

9. Method according to Claim 1, **characterized in that** at least one outer edge of a part web does not coincide with the outer edges or a fold line.

10. Method according to Claim 1, **characterized in that** the newspaper is produced on a web-fed rotary newspaper press.

11. Method according to Claim 1, **characterized in that** the part webs are provided with perforations and are then cut across to form signatures.

12. Method according to Claim 1, **characterized in that** one or more part webs with a preselectable, at least somewhat narrow width are combined with the webs of constant width and are led together in such a way that one edge of the variable, narrower part webs runs congruently or parallel to one edge of the constant-width web or part web.

13. Method according to Claim 12, **characterized in that** the cross-cut, stepped, narrower part webs that can be combined with the webs or part webs with the side edges parallel can be inserted between webs or part webs or can be fixed to webs or part webs.

14. Method according to Claim 1, **characterized in that** the newspaper is designed as a broadsheet, tabloid or magazine product.

15. Method according to Claim 10, **characterized in that** the newspapers can be produced in four-page, eight-page or 16-page web-fed rotary newspaper presses.

16. Method according to Claim 1, **characterized in that** circular perforations or perforations having any other desired geometric shapes or running obliquely with respect to the web transport direction are introduced into at least some of the webs and/or part webs.

17. Method according to Claim 1, **characterized in that** a plurality of superimposed webs are perforated with one longitudinal perforating device.

18. Method according to Claim 1, **characterized in that** all the superimposed webs are perforated with one longitudinal perforating device.

## Revendications

1. Procédé de fabrication d'un journal, où, dans une machine à imprimer à rouleaux, une pluralité de bandes de matériau ou de bandes partielles de matériau sont guidées les unes au-dessus des autres, **caractérisé en ce que**, avant le découpage transversal d'une bande partielle de matériau, dans la bande partielle de matériau sont réalisées de perforations (2 à 4 ; 6 à 9 ; 11), de sorte qu'au moins une partie liée en continu, c'est-à-dire un bloc d'informations, soit limitée à l'aide des perforations (2 à 4 ; 6 à 9 ; 11) et qu'au moins une colonne soit limitée par une perforation (2 ;3 ; 4 ; 6), continue sur la totalité de la hauteur d'une page.

2. Procédé selon la revendication 1, **caractérisé en ce qu'**au moins une insertion de perforations (2 à 4 ; 6 à 9 ; 11) est limitée.

3. Procédé selon la revendication 1, **caractérisé en ce que** plusieurs insertions de perforations (2 à 4 ; 6 à 9 ; 11) sont limitées.

4. Procédé selon la revendication 1, **caractérisé en ce que** chaque insertion est limitée individuellement par des perforations (2 à 4 ; 6 à 9 ; 11).

5. Procédé selon la revendication 1, **caractérisé en ce qu'**au moins une rubrique, présentant des insertions, est limitée par des perforations (2 à 4 ; 6 à 9 ; 11).

6. Procédé selon la revendication 1, **caractérisé en ce que** les perforations (2 à 4 ; 6 à 9 ; 11) sont introduites avant le pliage dans la bande partielle de matériau.

7. Procédé selon la revendication 1, **caractérisé en ce que** les perforations (2 à 4 ; 6 à 9 ; 11) sont réalisées sous la forme de perforations longitudinales et transversales (2 à 4 ; 6 à 9 ; 11).

8. Procédé selon la revendication 1, **caractérisé en ce qu'**une pluralité de perforations longitudinales et/ou transversales (2 à 4 ; 6 à 9 ; 11) espacées différentes sont prévues.

9. Procédé selon la revendication 1, **caractérisé en ce qu'**au moins une arête extérieure d'une bande partielle de matériau n'est pas en coïncidence avec les arêtes extérieures ou une ligne de pliage.

10. Procédé selon la revendication 1, **caractérisé en ce que** le journal est fabriqué à partir d'une machine à imprimer rotative à rouleaux pour journaux.

11. Procédé selon la revendication 1, **caractérisé en ce que** les bandes partielles de matériaux sont munies de perforations et ensuite découpées transversalement pour donner des signatures.

12. Procédé selon la revendication 1, **caractérisé en ce qu'**une ou plusieurs bandes partielles de matériau, d'une largeur présélectionnable, au moins un peu plus étroite, sont combinées et assemblées aux bandes de matériau de largeur constante, de manière qu'un bord des bandes partielles de matériau plus étroites, variables, soit en coïncidence ou parallèle à un bord de la bande de matériau ou de la bande partielle de matériau, de largeur constante.

13. Procédé selon la revendication 12, **caractérisé en ce que** les bandes partielles de matériau découpées transversalement, réduites selon un étagement, sont combinables, parallèlement aux bords latéraux, au bandes de matériau et aux bandes partielles de matériau, sont insérables entre des bandes de matériau ou des bandes partielles de matériau, ou sont fixables sur des bandes de matériau ou des bandes partielles de matériau .

14. Procédé selon la revendication 1, **caractérisé en ce que** le journal est réalisé sous la forme de produit du genre broadshet, tabloïd ou magazine

15. Procédé selon la revendication 1, **caractérisé en ce que** les journaux sont susceptibles d'être fabriqués dans des machines à imprimer rotatives à rouleaux, pour journaux à quatre pages, huit pages ou 16 pages.

16. Procédé selon la revendication 1, **caractérisé en ce que**, au moins dans quelques-unes des bandes de matériau et/ou des bandes partielles de matériau, sont ménagées des perforations, présentant des formes circulaires ou d'autres formes géométriques quelconques, s'étendant obliquement par rapport à la direction de transport de la bande de matériau.

17. Procédé selon la revendication 1, **caractérisé en ce que** d'autres bandes superposées sont perforées à l'aide d'un dispositif de perforation longitudinal.

18. Procédé selon la revendication 1, **caractérisé en ce que** toutes les bandes superposées sont perforées dans la direction de perforation longitudinale.
